# FASCICULE DE BREVET EUROPEEN

(11) **EP 0 712 338 B1**
(45) Date de publication et mention de la délivrance du brevet: **04.11.1998**
(21) Numéro de dépôt: 94924331.5
(22) Date de dépôt: 04.08.1994
(51) Int. Cl.: B21D 53/74, E06B 3/30

(54) **PROCEDE DE FA ONNAGE DE PROFILES, DE FABRICATION DE CADRES, CADRES ET PROFILES**
VERFAHREN ZUR BEARBEITUNG VON HOHLPROFILEN, ZUR FORMUNG VON RAHMEN UND ENTSPRECHENDE RAHMEN UND HOHLPROFILE
METHOD FOR FORMING SHAPED MEMBERS, METHOD FOR PRODUCING FRAMES, FRAMES AND SHAPED MEMBERS

(30) Priorité: 04.08.1993 FR 9309622
(43) Date de publication de la demande: 22.05.1996
(73) Titulaire: COLOMBO, Daniel, F-38590 Saint-Etienne-de-Saint-Geoirs (FR)
(72) Inventeur: COLOMBO, Daniel, F-38590 Saint-Etienne-de-Saint-Geoirs (FR)
(74) Mandataire: Casalonga, Axel
(86) Numéro de dépôt international: FR9400978
(87) Numéro de publication internationale: WO9504617

(56) Documents cités:
- DE-A- 2 623 750
- DE-A- 3 042 284
- DE-U- 9 013 247
- DE-U- 9 207 578
- DE-U- 9 214 208
- FR-A- 2 234 062
- FR-A- 2 259 222
- FR-A- 2 644 202
- GB-A- 1 484 127

## Description

La présente invention concerne notamment un procédé de façonnage de profilés et un procédé de fabrication de cadres, voir, par exemple, FR-A-2234062.

Les techniques actuellement utilisées pour la fabrication des cadres devant constituer des dormants, des ouvrants ou des cadres fixes pour la réalisation de fermetures ou de parois sont très onéreuses du fait que les profilés présentent des sections tout à fait différentes d'un cadre à l'autre de telle sorte que les positions des outils des machines qui sont utilisées pour fabrication des cadres doivent être à chaque fois réglées.

C'est pourquoi, il n'est pas possible de faire autrement que de préfabriquer tous les morceaux de profilés devant constituer les ouvrants et les stocker, de fabriquer les cadres constituant ces ouvrants et de les stocker, puis de préfabriquer tous les morceaux de profilés devant constituer les dormants et les stocker, de fabriquer les cadres constituant ces dormants et de les stocker. Il faut ensuite les reprendre les uns après les autres, en les appareillant ou en les assortissant en dimensions, pour la fabrication effective de fermetures.

La présente invention a pour but de remédier au moins partiellement notamment à ces inconvénients.

La présente invention a tout d'abord pour objet un procédé de façonnage de profilés dans lequel les profilés subissent des opérations de façonnage, en particulier de perçage, fraisage ou poinçonnage, sur une machine à l'aide d'au moins un outil.

Selon l'invention, cet objet est réalisé par le procédé selon la revendication 1, resp. selon la revendication 5.

La présente invention sera mieux comprise à l'étude de profilés et de cadres fabriqués avec ces profilés aussi que d'une machine pour cette fabrication, décrits et illustrés par le dessin sur lequel :
- la figure 1 représente une coupe transversale d'un montant ou d'une traverse d'une fermeture à ouvrant ;
- la figure 2 représente une coupe transversale d'un montant ou d'une traverse d'une fermeture fixe ;
- la figure 3 représente une vue de dessus d'une machine de poinçonnage de cadres ;
- la figure 4 représente une vue latérale d'une tête opératoire de la machine de la figure 3 ;
- la figure 5 représente une vue de dessus d'une tête opératoire de la machine de la figure 3 dans sa position initiale avant opérations ;
- la figure 6 représente une vue de dessus d'une tête opératoire de la machine de la figure 3 dans sa position finale après opérations ;
- la figure 7 représente une section d'une tête de opératoire de la machine de la figure 3 dans sa position d'exécution d'opérations sur un profilé ;
- la figure 8 représente une section d'une tête de opératoire de la machine de la figure 3 dans sa position initiale d'exécution d'opérations sur un autre profilé ;
- la figure 9 représente une section d'une tête de opératoire de la machine de la figure 3 dans sa position finale d'exécution d'opérations sur cet autre profilé.

En se reportant à la figure 1, on voit qu'on a représenté une fermeture 1 qui comprend un cadre formant dormant 2 et un ouvrant 3, cet ouvrant 3 pouvant être en particulier une fenêtre ou une porte.

Les montants et les traverses du cadre dormant 2, de sections identiques, sont fabriqués à partir d'un profilé 4, dont la structure est la suivante.

Le profilé 4 comprend un profilé extérieur 5 et un profilé intérieur 6. Ces profilés 5 et 6 présentent des parois 8 et 9 opposées, parallèles au plan du cadre, qui présentent des nervures opposées entre lesquelles sont engagées les bandes longitudinales de liaison 7 en un matériau isolant qui évite le pont thermique entre le profilé extérieur 5 et le profilé intérieur 6.

Le profilé 5 comprend, à partir de sa paroi 8, des parois 10, 11 et 12 qui s'étendent vers l'extérieur, la paroi 11 étant placée entre et à distance des parois 10 et 12 et étant plus large que ces dernières.

Le bord extérieur de la paroi 12 est relié à la paroi 11, sensiblement en son milieu, par une paroi 13 sensiblement parallèle à la paroi 8, de telle sorte qu'un canal longitudinal 14 est déterminé entre les parois opposées 8 et 13 et les parois opposées 11 et 12.

A partir des bords extérieurs des parois 10 et 11, le profilé 5 comprend des parois longitudinales 15 et 16 qui s'étendent, à l'opposé du canal longitudinal 14, parallèlement au plan du cadre 2, leurs bords étant reliés par une paroi longitudinale 17 perpendiculaire à ce plan, de telle sorte que le profilé 5 présente un canal longitudinal 18 de section en forme de L et délimité par les parois 10, 11, 15, 16 et 17. La paroi 16 constitue la face extérieure du cadre 2.

Dans le canal longitudinal 18, la paroi 16 présente une nervure longitudinale en saillie 19 située en vis-à-vis de la paroi 10.

Au coin des parois 8 et 10, le profilé 5 présente une paroi longitudinale 20 qui prolonge la paroi 8 et qui est légèrement inclinée vers la paroi 15. Cette paroi 20 présente une rainure longitudinale 21 dans laquelle est engagée une nervure longitudinale de fixation d'un joint longitudinal 22.

Au coin des parois 15 et 17, le profilé 5 présente une paroi longitudinale 23 qui prolonge la paroi 17 vers l'intérieur. A l'extrémité de cette paroi 23, est prévue une rainure longitudinale 24 dans laquelle est engagée une partie longitudinale de fixation d'un joint longitudinal 25.

Le profilé intérieur 6 présente deux parois longitudinales 26 et 27 qui s'étendent vers l'intérieur à partir de sa paroi 9. Les bords de ces parois 26 et 27 sont reliés par une paroi longitudinale 28 parallèle au plan du cadre 2, de telle sorte que les parois 9, 26, 27 et 28 délimitent un canal longitudinal 29. La paroi 28 constitue la paroi intérieure du cadre 2.

La paroi 26 du profilé 6 présente, à distance de la paroi 28, une nervure longitudinale en saillie 30.

Au coin de ses parois 9 et 26 et au coin de ses parois 26 et 28, le profilé 6 présente des nervures longitudinales d'accrochage 31 et 32 et la paroi 26 présente, sensiblement à sa partie médiane, une nervure longitudinale 33 d'accrochage.

A chacun des coins du cadre 2, sont prévues deux équerres de liaison 34 et 35 dont les branches longitudinales sont engagées dans respectivement le canal 29 et le canal 18 du profilé 37. Les branches de l'équerre de liaison 34 sont disposées entre la nervure 30 et la paroi 9 et entre les parois 26 et 27. Les branches de l'équerre de liaison 35 sont disposées entre les parois opposées 8 et 16 et entre les parois opposées 10 et 11. Ces équerres de liaison 34 et 35 sont serties comme on le décrira plus loin.

Ainsi, le profilé 4 est de section en forme de L et comprend, dans sa première aile 4a, deux canaux longitudinaux superposés 14 et 28 et, dans sa deuxième aile 4b, un canal longitudinal 18 décalé vers l'extérieur, dans le sens de sa première aile 4a par rapport au canal 14 de cette dernière qui lui est adjacent. Sa première aile 4a présente, entre ses canaux 14 et 29, des bandes longitudinales de liaison 7 en un matériau thermiquement isolant. Le bord de sa deuxième aile 4b présente une paroi libre 23 en retour dans le sens de sa première aile 4a. Le profilé 4 présente une nervure longitudinale 20 dans la zone intérieure de jonction de ses ailes précitées 4a et 4b et sa première aile 4a présente, du côté de sa deuxième aile 4b, des nervures d'accrochage 31, 32 et 33.

Comme le montre la figure 1, l'ouvrant 3 comprend un cadre périphérique 36 réalisé à partir d'un profilé 37 de section identique pour ses montants et ses traverses, ce profilé 37 présentant la structure suivante.

Le profilé 37 présente une paroi 38 qui constitue la face intérieure du cadre 36, une paroi médiane 39 et une paroi 40 qui constitue la face extérieure du cadre 34, ces parois 38, 39 et 40 s'étendant parallèlement au plan du cadre 36.

Les bords intérieurs au cadre 36 des parois 38 et 39 sont reliés par une paroi longitudinale 41 de section en forme de S et le bord extérieur au cadre 36 de la paroi 39 est relié à la paroi 38 par une paroi longitudinale 42 qui s'étend perpendiculairement au plan du cadre 36 et qui rejoint la paroi 38 sensiblement en son milieu, de telle sorte que le profilé 37 présente un canal longitudinal 43 délimité par les parois 38, 39, 41 et 42. Dans ce canal 43, les parois 38 et 39 présentent des nervures longitudinales opposées 44 et 45.

Le bord extérieur au cadre 36 de la paroi 44 est relié à la paroi 39 par une paroi longitudinale 46 qui s'étend perpendiculairement au plan du cadre 36, délimitant ainsi, côté intérieur au cadre 36, une rainure longiudinale 47 entre les parois 39 et 40.

La paroi 42 se prolonge par une paroi longitudinale 48 qui s'étend perpendiculairement au plan du cadre 36 et en vis-à-vis de la paroi 46. Le bord extérieur de cette paroi 48 est relié à la paroi 46, au voisinage de la paroi 40, par une paroi 49 qui s'étend parallèlement au plan du cadre 36, de telle sorte que le profilé 37 présente un canal longitudinal 50 délimité par les parois 39, 46, 48 et 49.

Côté extérieur au cadre 36, les parois 42 et 48 portent des nervures longitudinales d'accrochage 51 et 52.

A chacun des coins du cadre 36, sont prévues deux équerres de liaison 53 et 54 dont les branches longitudinales sont engagées dans respectivement le canal 43 et le canal 50 du profilé 37. Les branches de l'équerre 53 étant disposées entre les nervures longitudinales 44 et 45 et la paroi 42 et entre les parois 38 et 39. Les branches de l'équerre 54 étant disposées entre les parois 46 et 48 et entre les parois 39 et 49. Ces équerres de liaison 53 et 54 sont serties comme on le décrira plus loin.

Le bord de la paroi 38, situé à distance de la paroi 42, côté extérieur au cadre 36, est pourvu d'une rainure longitudinale 55 dans laquelle est engagée la partie longitudinale de fixation d'un joint longitudinal 56.

L'ouvrant 3 comprend en outre un panneau 57 qui, dans l'exemple, est un double vitrage. Le bord périphérique de ce panneau 57 est enveloppé par un joint d'étanchéité et de montage 58. Le bord périphérique du panneau 57 est engagé dans la rainure 47 du profilé 37 du cadre 36, le joint d'étanchéité et de montage 58 étant compressé et venant en appui contre les bords intérieurs au cadre 36 des parois 39 et 40.

Ainsi, le profilé 37 comprend un premier canal longitudinal 43 adjacent à un second canal longitudinal 50 et à une rainure longitudinale 47, cette dernière s'étendant à l'opposé de ce second canal 54. Il comprend, à l'opposé de cette rainure 47, une paroi libre 38a qui prolonge sa paroi opposée à son second canal 50 et cette rainure 47.

Comme le montre la figure 1, lorsque l'ouvrant 3 est en position fermée, le joint d'étanchéité 56 est en appui contre la paroi 28 du profilé 4 et/ou sa nervure 32, le joint d'étanchéité 22 du profilé 4 est en appui contre l'angle des parois 48 et 49 du profilé 37 et le joint d'étanchéité 25 du profilé 4 est en appui contre la paroi 40 du profilé 37, le joint 25 et le joint 58 étant également en appui l'un sur l'autre en passant devant le bord de la paroi 40.

Les nervures 32 et 51 et les nervures 33 et 52 sont respectivement situées en vis-à-vis les unes des autres, par rapport au plan médian de la fermeture 1. Les parois 17 et 23 du profilé 4 et la paroi 41 du profilé 37 présentent des formes symétriques par rapport au plan médian de la fermeture 1 et les faces extérieure et intérieure du panneau 57 sont à égales distances des faces des parois 16 et 38, de telle sorte que les formes de la paroi extérieure et de la paroi intérieure de cette fermeture 1 sont sensiblement identiques.

En outre, les nervures d'accrochage 32, 33 et 51, 52 sont avantageusement utilisées pour le montage de paumelles et d'organes de verrouillage.

En se repportant maintenant à la figure 2, on va maintenant décrireune fermeture fixe repérée d'une manière générale par la référence 59.

Cette fermeture comprend un cadre repéré d'une manière générale par le référence 60 qui de structure identique à celle du cadre 2 de la fermeture 1, c'est à dire qu'il est constitué à l'aide d'un profilé comprenant un profilé extérieur 5 et un profilé intérieur 6 reliés par des bandes longitudinales de liaison 7.

Le cadre 60 porte porte sur son côté intérieur un cadre intermédiaire repéré d'une mlanière générale par le référence 61 qui est construit à partir d'un profilé 62.

Ce profilé 62 présente une paroi longitudinale 63 qui s'étend perpendiculairement au plan du cadre 60. Cette paroi 63 porte deux parois longitudinales 64 et 65 qui s'étendent parallèlement au plan du cadre 60, dont les bords d'extrémité sont en prise avec les nervures d'accrochage 31 et 32 du cadre 4, ainsi qu'une paroi longitudinale 66 qui s'étend à partir de son bord intérieur et dont le bord d'extrémité est en appui contre la nervure d'accrochage 32 du profilé 4, parallèlement au plan du cadre 60. En outre, l'autre bord de la paroi 63 présente une nervure longitudinale 67 dans laquelle est engagée la partie longitudinale de fixation d'un joint 68 qui est en appui contre la nervure 20 du profilé 4.

La fermeture 59 présente un panneau 69, par exemple en double vitrage, qui s'étend à l'intérieur du cadre intermédiaire 61 et qui prend appui contre la paroi 63 du profilé 62 par l'intermédiaire d'un joint 70. La partie longitudinale d'un joint longitudinal 71 est engagée dans la nervure 24 du profilé 4, la face extérieure du panneau 69 venant en appui contre ce joint.

La fermeture comprend en outre un cadre de maintien repéré d'une manière générale par la référence 72 constitué à partir d'un profilé 73.

Ce profilé 73 comprend une paroi 74 qui s'étend parallèlement au plan du cadre 60 et qui constitue la face intérieure de la fermeture 59. A partir de cette paroi 74, le profilé 73 présente une paroi longitudinale 75 dont le bord est en appui contre la face intérieure de la paroi 28 du profilé 4 ou sa nervure 32, une paroi longitudinale 76 qui s'étend devant la paroi 63 du cadre intermédiaire 61 et dont le bord est en prise avec une nervure longitudinale de maintien 77 prévue sur le côté intérieur de cette paroi 63, ainsi qu'une paroi longitudinale 78, en forme de S, dont le bord longitudinal porte un joint longitudinal 79 qui vient en appui contre la face intérieure du panneau 69.

Il s'ensuit que la partie périphérique des faces du panneau 69 est prise entre les joints 71 et 79 et ce panneau 69 est ainsi maintenu solidement par le cadre 72.

On peut observer que les faces extérieure et intérieure du panneau 69 sont disposées de façon symétrique par rapport à la parol 16 du profilé 4, qui constitue la face extérieure du cadre 60, et la paroi 74 du cadre 72, qui constitue la face intérieure de la fermeture 59, et que la forme de la paroi 78 du cadre de maintien 72 est sensiblement symétrique et de même forme que les parois 17 et 23 du profilé 4 avec, en prolongement, le joint 71.

En outre, les équerres de liaison 34 et 53 présentent la même section et les équerres de liaison 35 et 54 présentent également la même section, les canaux longitudinaux des profilés 4 et 37 étant dimensionnés en conséquence.

En se reportant aux figures suivantes, on va maintenant décrire la manière dont les cadres 2 et 36 peuvent être assemblés à l'aide d'une machine portant des outils de serrage et de poinçonnage repérée d'une manière générale par la référence 80.

Cette machine de poinçonnage 80 comprend deux poutres fixes de guidage 81 et 82, horizontales et parallèles, ainsi que deux poutres de guidage 83 et 84, perpendiculaires au poutre 81 et 82. La poutre 83 est par exemple montée fixe sur les poutres 81 et 82 tandis que la poutre 84 est déplaçable le long des poutres 81 et 82 grâce à des moyens connus d'entraînement repérés par la référence 85.

Les poutres 83 et 84 portent respectivement deux têtes de serrage et de poinçonnage 86 qui sont mobiles le long de ces dernières grâce à des moyens connus d'entraînement repérés par la référence 87.

Chaque tête 86 porte une équerre de serrage 88 dont les branches sont parallèles aux poutres précitées, ces équerres de serrage étant mobiles à 45° par rapport aux poutres précitées grâce par exemple à des vérins 89.

En outre, chaque tête 86 porte, dans l'exemple, trois doubles poinçons 90, 91 et 92 qui sont pourvus de doigts de poinçonnage et dont les branches sont respectivement associées aux branches des équerres de serrage 88, ces poinçons étant articulés autour d'axes verticaux 93a et étant susceptibles d'être entraînés en rotation en même temps grâce par exemple à un vérin 93.

En outre, la machine 80 présente une surface d'appui 94 qui s'étend horizontalement à un niveau inférieur à celui du poinçon inférieur 90 ainsi que des plots d'appui 95 situés dans sa partie médiane. Cette surface d'appui 94 est formée dans l'exemple par des cales amovibles 94a disposées sur la face supérieure d'un banc 94b de machine.

La machine 80 présente en outre des moyens électroniques ou électriques de commande susceptibles de disposer les têtes 80 dans des positions déterminées les unes par rapport aux autres de manière à former entre les quatres équerres de serrage 88 un rectangle de dimension déterminé ainsi que des moyens pour piloter les moyens de déplacement des équerres de serrage 88 et des paires de poinçons 90, 91 et 92.

En vue de la fabrication du cadre 2 constitué par le profilé 4 décrit précédemment, on peut utiliser la machine 80 de la manière suivante.

Tout d'abord, après avoir coupé à l'onglet des morceaux de profilé 4 qui constitueront les montants et les traverses du cadre 2, on assemble ces morceaux, par exemple sur une table annexe, en engageant les branches des équerres de liaison 34 et 35 dans les canaux longitudinaux 18 et 29 du profilé 4 de façon à préfabriquer le cadre 2.

Ensuite, on introduit dans les moyens de commande de la machine 80 les dimensions du cadre à obtenir. Ces derniers positionnent automatiquement les têtes 88 de la machine 80 en des positions telles que la dimension du rectangle déterminé par les équerres de serrage 88 soit légèrement supérieure à la dimension du cadre 2 ainsi préfabriqué.

On place le cadre 2 préfabriqué entre les équerres de serrage 88 dans une position telle que la paroi 28 du profilé 4, qui constitue un face de référence du cadre 2, soit en appui sur la surface de référence 94 de la machine 80, comme le montre la figure 5.

Puis, on actionne les moyens de commande de la machine telle sorte qu'ils enclenchent le processus de fabrication du cadre 2 qui se produit de la manière suivante comme le montrent les figures 5, 6 et 7.

Les équerres de serrage 88 des têtes 86 sont actionnées pour se déplacer simultanément, à 45°, et venir prendre, côté extérieur au cadre 2, et compresser les angles de ce cadre 2.

Puis, les doubles poinçons 90, 91 et 92 des têtes de poinçonnage 86 sont actionnés simultanément et pivotent en direction de la paroi périphérique du cadre 5. Ce faisant, les doigts des poinçons inférieurs 90 s'engagent dans la paroi 27 du profilé 4 et les doigts des poinçons supérieurs 92 s'engagent dans la paroi 11 du profilé 4 en passant au dessus de sa paroi 13, tandis que les poinçons centraux 91 s'engagent entre les parois 8 et 9 du profilé 4, en direction des bandes de liaison 7, sans toutefois toucher ces parois 8 et 9 et ces bandes 7.

Les poinçons inférieurs 90 déforment localement la paroi 27 du profilé 4 vers l'intérieur et les poinçons supérieurs 92 déforment localement la paroi 15 du profilé 4, les déformations 96 ainsi obtenues s'engageant dans des évidements 97 des équerres de liaison 34 et 35 de manière à fixer solidement les coins du cadre 2.

Ensuite, les poinçons 90, 91 et 92 et les équerres de serrage 88 des têtes 86 sont ramenés à leur position initiale, libérant le cadre 2 ainsi fabriqué.

Enfin, on retire le cadre 2.

On va maintenant décrire comment on peut utiliser la machine de poinçonnage 80 pour la fabrication du cadre 36 de l'ouvrant 3 comme le montre les figures 6, 8 et 9, sans modifier les réglages des outils de poinçonnage 90, 91, et 92 et des équerres de serrage 88.

Tout d'abord, on découpe à l'onglet des morceaux de profilé 37 qui constitueront les montants et les traverses du cadre 36 à fabriquer.

Sur une table auxiliaire, on engage partiellement les branches des équerres 54 dans les canaux 50 de ces morceaux de manière à constituer un cadre 36 préformé dont l'espace intérieur délimité par les bords intérieurs des parois 49 et 40 du profilé 37 soit supérieur à la surface du panneau 57.

Comme précédemment, on programme les dimensions du cadre 36 à fabriquer de manière à ce qu'automatiquement les têtes 86 de la machine 80 se mettent dans des positions déterminées telles que la surface délimitée par les équerres 88 soit supérieure à la surface du cadre 36 prémonté comme on vient de le décrire.

Ensuite, on place le cadre préformé 36 sur la surface de référence 94 de la machine, dans l'espace entre les équerres 88 des têtes 86, dans une position telle que sa paroi 38, qui constitue une face de référence, soit en appui sur la surface de référence 94.

On place le panneau 57 en appui sur les plots 95, dans une position telle que son bord périphérique se trouve en face de la rainure 47 du profilé 37.

Ensuite, on met en route les opérations automatiques suivantes de la machine 80 qui se produisent, comme précédemment de la manère suivante.

Les équerres de serrage 88 se déplacent en direction des coins du cadre 3 et provoquent le rapprochement des montants et des traverses de ce cadre, en faisant glisser les équerres 54 dans les canaux 50 du profilé 37, jusqu'à ce que les coins soient en contact. Simultanément, le bord périphérique du panneau 57 s'engage dans la rainure 47 du profile 37 sur toute la périphérie du cadre 3.

Ensuite, les trois poinçons 90, 91 et 92 sont actionnés et se déplacent simultanément en direction de la paroi périphérique du cadre 3. Ce faisant, les poinçons centraux 91 déforment localement vers l'intérieur la paroi 48 du profilé 37 et les poinçons inférieurs 90 provoque une déformation locale, vers l'intérieur, de la paroi 42, tandis que les poinçons supérieurs 92 passent au-dessus et à distance de la paroi 47 du profilé 37.

Comme précédemment lors de la fabrication du cadre 2, des déformations 96 s'engagent dans des évidements 97 des branches des équerres de liaison 53 et dans des évidements des branches des équerres de liaison 54.

Enfin, les poinçons 90, 91 et 92 et les équerres de serrage 88 des têtes 86 sont ramenés à leur position initiale.

On peut alors retirer l'ouvrant 3 ainsi fabriqué.

Ensuite, on peut terminer les opérations de fabrication de la fermeture 1 en disposant les joints décrits précédemment et en montant des paumelles, des organes de verrouillage et tout autre accessoire utile.

Les opérations qui viennent d'être décrites pour la fabrication du cadre 2 et de l'ouvrant 3 sont rendues possibles par le fait que les formes des profilés 4 et 37, la position des poinçons 90, 91 et 92 en hauteur par rapport à la surface de référence 94 de la machine 80 et leur position parallèlement à cette surface de référence 94, la position des équerres de serrage, ainsi que les positions des canaux recevant respectivement les équerres de liaison 34, 35, 53 et 54 sont telles qu'il est possible de provoquer le verrouillage les équerres de liaison 34 et 35 du cadre 4 par déformation des parois de ce dernier grâce aux poinçons 90 et 92 et qu'il est possible de verrouiller les équerres de liaison 53 et 54 du profilé 37 du cadre 36 par déformantion des paroi de ce dernier grâce aux poinçons 90 et 91, sans que dans le premier cas les poinçons 91 ne rencontrent le profilé 4 et dans le second cas que les poinçons 92 ne rencontrent le profilé 37.

En conséquence, il suffit de régler une fois pour toutes les positions des poinçons 90, 91 et 92 de la machine 80. Grâce à celà, il est possible de fabriquer sur la machine 80, sans modifier ces réglages, indifféremment des cadres 2 ou des cadres 36 avec ou sans panneau 57. Il y a lieu uniquement d'introduire dans les organes de programmation de la machine 80 la dimension du cadre à obtenir et, après disposition du cadre sur la machine à actionner ses moyens automatique de serrage et de poinçonnage.

Ainsi, il est possible de fabriquer à la suite un cadre 2 et un ouvrant 3 pour obtenir une fermeture 1, répéter ces opérations pour obtenir une autre fermeture 1, par exemple de dimensions différentes, et/ou fabriquer des cadres 60 en vue de former ultérieurement la fermeture fixe 59.

Bien entendu, il est possible d'exécuter des opérations de façonnage sur les profilés 4 et 37, éventuellement coupés en morceaux, avant de procéder aux opérations de prémontage des cadres 2 et 36 et/ou d'exécuter des opérations de façonnage sur ces cadres après leur fabrication grâce à des outils préréglés sur des machines adaptées possédant une surface de référence, par exemple des opérations de perçage ou de fraisage, notamment pour la réalisation de ces opérations à des distances égales de leurs faces de référence précitées ou leurs faces opposées.

La présente invention ne se limite pas aux exemples ci-dessus décrits. En particulier, les nombres d'outils de poinçonnage et les outils utilisés pourraient être différents.

## Revendications

1. Procédé de façonnage de profilés dans lequel les profilés, dont au moins une face de référence préétablie est disposée sur une surface de référence d'une machine, subissent des opérations de façonnage, en particulier de perçage, fraisage ou poinçonnage, à l'aide d'au moins un outil réglable de cette machine, caractérisé par le fait qu'il consiste :
- à prérégler, par rapport à ladite surface de référence (94) de la machine (80), la position des outils d'un ensemble d'outils solidaires (90, 91, 92) montés sur une tête mobile de la machine ; la position de réglage de chaque outil dudit ensemble d'outils par rapport à ladite surface de référence de la machine correspondant soit à une zone de façonnage de la paroi latérale d'un premier profilé à façonner soit à une autre zone correspondant à une partie en creux ou latérale de la paroi latérale d'un second profilé à façonner de section ou forme différentes de celles dudit premier profilé ;
- à déplacer ledit ensemble d'outils (90, 91, 92) par rapport auxdits profilés (4) à façonner après les avoir successivement montés sur la machine, de manière à effectuer, dans ladite zone de façonnage dudit premier profilé, l'opération de façonnage à l'aide de l'outil correspondant dudit ensemble d'outils (90, 91, 92), ;
de telle sorte que, grâce audit préréglage des outils et à la forme ou section différentes desdits premier et second profilés, chacun desdits premier et second profilés subit les opérations de façonnage souhaitées à l'aide respectivement de l'outil correspondant pris parmi ledit ensemble d'outils tandis que cet outil ne rencontre pas l'autre profilé.

2. Procédé de façonnage selon la revendication 1, caractérisé par le fait que les outils précités sont des outils rotatifs d'usinage.

3. Procédé de façonnage selon la revendication 1, caractérisé par le fait que les outils précités sont des outils de poinçonnage (90, 91, 92).

4. Procédé de façonnage selon la revendication 1, dans lequel l'opération à effectuer est une opération de poinçonnage, caractérisé par le fait qu'il consiste, après avoir disposé dans le profilé à façonner une pièce intérieure (34) engagée longitudinalement dans ce profilé, à placer ce profilé à façonner sur la surface de référence de la machine, et à effectuer l'opération de poinçonnage à l'aide d'au moins un des outils de poinçonnage (90, 91, 92) dudit ensemble d'outils afin de déformer le profilé vers l'intérieur, dans une partie creuse de ladite pièce.

5. Procédé de fabrication de cadres comprenant chacun des profilés reliés par des pièces de liaison (34) respectivement engagées longitudinalement dans des canaux des profilés adjacents du cadre, dans lequel les profilés des cadres, dont au moins une face de référence préétablie est disposée sur une surface de référence d'une machine (80), subissent des opérations de poinçonnage, à l'aide d'outils de poinçonnage réglables de cette machine afin de les relier auxdites pièces de liaison, caractérisé par le fait qu'il consiste
- à prérégler par rapport à ladite surface de référence (94) de la machine (80) la position des outils d'ensembles d'outils solidaires de poinçonnage (90, 91, 92) montés sur une tête mobile de la machine (80),; la position de réglage de chaque outil des ensembles d'outils de poinçonnage par rapport à ladite surface de référence de la machine correspondant soit à une zone de poinçonnage de la paroi latérale d'un premier cadre comprenant des premiers profilés soit à une autre zone correspondant à une partie en creux ou latérale d'un second cadre comprenant des seconds profilés de section ou forme différentes de celles desdits premiers profilés ;
- à déplacer ledit ensemble d'outils de poinçonnage (90, 91, 92) par rapport auxdits cadres après les avoir successivement montés sur la machine, de manière à effectuer, dans ladite zone de poinçonnage dudit premier cadre, l'opération de poinçonnage à l'aide de l'outil de poinçonnage correspondant dudit ensemble d'outils (90, 91, 92),;
de telle sorte que, grâce audit préréglage des outils de poinçonnage (90, 91, 92) et à la forme ou section différentes des profilés (4, 37) constituant les cadres (2, 36), chacun desdits premier et second cadres subit les opérations de poinçonnage souhaitées à l'aide respectivement de l'outil de poinçonnage correspondant pris parmi ledit ensemble d'outils de poinçonnage ; tandis que chaque outil de poinçonnage ne rencontre pas l'autre cadre.

6. Procédé de fabrication de cadres selon la revendication 5, caractérisé par le fait qu'il consiste
- à prémonter le cadre (36) de telle sorte que ses parties opposées soient écartées,
- à placer la face de référence préétablie (38) de ce cadre sur la surface de référence (94) de la machine,
- à disposer un panneau (57) dans l'espace du cadre,
- à rapprocher les parties opposées du cadre de façon à engager les bords du panneau dans des rainures du cadre (36),
- et à exécuter l'opération de poinçonnage.

7. Procédé de fabrication de cadres selon l'une des revendications 5 et 6, caractérisé par le fait qu'il consiste
à placer ledit cadre latéralement auxdits ensembles d'outils de poinçonnage.

8. Procédé de fabrication de cadres selon l'une quelconque des revendications 5 à 7, caractérisés par le fait que les cadres présentent, d'un côté, une face de référence (28, 38) et qu'ils présentent des zones de façonnage (96) exécutées latéralement et dont au moins certaines des zones de l'un des cadres et de l'autre sont situées à égales distances par rapport à leur face de référence et dont les autres zones de l'un des cadres et de l'autre ne se correspondent pas, ces autres zones de l'un des cadres correspondant à des parties creuses ou latérales de l'autre cadre.

9. Procédé de fabrication de cadres selon l'une quelconque des revendications 5 à 8, caractérisé par le fait que chaque cadre (2, 36) est formé par des profilés de sections identiques.

10. Procédé de fabrication selon l'une quelconque des revendications 5 à 9, de cadres comprenant des profilés de section en forme de L (4), caractérisé par le fait que chaque profilé comprend, dans sa première aile (4a), deux canaux longitudinaux superposés (14, 29) et, dans sa deuxième aile (4b), un canal longitudinal (18) décalé vers l'extérieur, dans le sens de sa première aile (4a) par rapport au canal (14) de cette dernière qui lui est adjacent.

11. Procédé de fabrication de cadres selon la revendication 10, caractérisé par le fait que sa première aile (4a) présente, entre ses canaux (14, 29), des bandes longitudinales de liaison (7) en un matériau thermiquement isolant.

12. Procédé de fabrication de cadres selon l'une des revendications 10 et 11, caractérisé par le fait que le bord de sa deuxième aile (4b) présente une paroi libre (23) en retour dans le sens de sa première aile (4a).

13. Procédé de fabrication de cadres selon l'une quelconque des revendications 10 à 12, caractérisé par le fait que ledit profilé présente une nervure longitudinale (20) dans la zone intérieure de jonction de ses ailes précitées (4a, 4b).

14. Procédé de fabrication de cadres selon l'une quelconque des revendications 5 à 9, caractérisé par le fait que ledit profilé comprend au moins un premier canal longitudinal (43) adjacent à un second canal longitudinal (50) et à une rainure longitudinale (47) s'étendant à l'opposé de ce second canal (50).

15. Procédé de fabrication de cadres selon la revendication 14, caractérisé par le fait que ledit profilé comprend, à l'opposé de sa rainure précitée (47), une paroi libre (38a) qui prolonge sa paroi (38) opposée à son second canal (50) et cette rainure (47).

## Claims

1. Method of shaping profiled members in which method the profiled members, at least one predetermined reference face of which is placed against a reference surface of a machine, undergo shaping operations, particularly drilling, milling or punching, using at least one adjustable tool of this machine, **characterized in that** it consists in:
- presetting, with respect to the said reference surface (94) of the machine (80), the position of the tools of a set of interconnected tools (90, 91, 92) which are mounted on a movable head of the machine; the setting position of each tool of the said set of tools with respect to the said reference surface of the machine corresponding either to a shaping region of the side wall of a first profiled member to be shaped or to another region corresponding to a hollowed or lateral part of the side wall of a second profiled member to be shaped, of different cross-section or different shape from those of the said first profiled member;
- moving the said set of tools (90, 91, 92) with respect to the said profiled members (4) to be shaped, after having mounted them successively on the machine, so as to execute, in the said shaping region of the said first profiled member, the shaping operation using the corresponding tool of the said set of tools (90, 91, 92);
in such a way that, by virtue of the said presetting of the tools and by virtue of the different shape or different cross-section of the said first and the said second profiled members, each of the said first and the said second profiled members undergoes the desired shaping operations using, respectively, the corresponding tool taken from among the said set of tools, while this tool does not encounter the other profiled member.

2. Shaping method according to Claim 1, **characterized in that** the aforementioned tools are rotary machining tools.

3. Shaping method according to Claim 1, **characterized in that** the aforementioned tools are punching tools (90, 91, 92).

4. Shaping method according to Claim 1, in which the operation to be carried out is a punching operation, **characterized in that** it consists, after having placed in the profiled member to be shaped an inner piece (34) engaged longitudinally inside this profiled member, in placing this profiled member to be shaped on the reference surface of the machine, and in carrying out the punching operation using at least one of the punching tools (90, 91, 92) of the said set of tools so as to deform the profiled member inward, into a hollow part of the said piece.

5. Method of manufacturing frames each comprising profiled members connected by joining pieces (34) respectively engaged longitudinally in channels of the adjacent profiled members of the frame, in which the profiled members of the frames, at least one predetermined reference face of which is placed against a reference surface of a machine (80), undergo punching operations using adjustable punching tools of this machine so as to connect them to the said joining pieces, characterized in that it consists in
- presetting, with respect to the said reference surface (94) of the machine (80), the position of the tools of a set of interconnected punching tools (90, 91, 92) which are mounted on a movable head of the machine (80); the setting position of each tool of the set of punching tools with respect to the said reference surface of the machine corresponding either to a punching region of the side wall of a first frame comprising first profiled members or to another region corresponding to a hollowed or lateral part of a second frame comprising second profiled members, of different cross-section or different shape from those of the said first profiled members;
- moving the said set of punching tools (90, 91, 92) with respect to the said frames, after having mounted them successively on the machine, so as to execute, in the said punching region of the said first frame, the punching operation using the corresponding punching tool of the said set of tools (90, 91, 92);
in such a way that, by virtue of the said presetting of the punching tools (90, 91, 92) and by virtue of the different shape or different cross-section of the profiled members (4, 37) constituting the frames (2, 36), each of the said first and the said second frames undergoes the desired punching operations using, respectively, the corresponding punching tool taken from among the said set of punching tools, while each punching tool does not encounter the other frame.

6. Method of manufacturing frames according to Claim 5, **characterized in that** it consists in
- preassembling the frame (36) in such a way that its opposed parts are separated,
- placing the predetermined reference face (38) of this frame on the reference surface (94) of the machine,
- placing a panel (57) in the space of the frame,
- bringing the opposed parts of the frame closer together so as to engage the edges of the panel in slots of the frame (36),
- and carrying out the punching operation.

7. Method of manufacturing frames according to one of Claims 5 and 6, **characterized in that** it consists in
placing the said frame sideways onto the said sets of punching tools.

8. Method of manufacturing frames according to any one of Claims 5 to 7, **characterized in that** the frames have a reference face (28, 38) on one side and that they have shaped regions (96) executed laterally and of which at least some of the regions of each of the frames are situated equal distances away from their reference face and of which the other regions of each of the frames do not correspond to one another, these other regions of one of the frames corresponding to hollow or lateral parts of the other frame.

9. Method of manufacturing frames according to any one of Claims 5 to 8, **characterized in that** each frame (2, 36) is formed by profiled members of identical section.

10. Method of manufacturing frames according to any one of Claims 5 to 9, the frames comprising profiled members of L-shaped section (4), **characterized in that** each profiled member comprises, in its first flange (4a), two superposed longitudinal channels (14, 29), and in its second flange (4b), one longitudinal channel (18) offset towards the outside, in the direction of its first flange (4a) with respect to the channel (14) in the latter which is adjacent to it.

11. Method of manufacturing frames according to Claim 10, **characterized in that** their first flange (4a) has, between their channels (14, 29), longitudinal joining strips (7) made of a thermally insulating material.

12. Method of manufacturing frames according to one of Claims 10 and 11, **characterized in that** the edge of their second flange (4b) has a free-standing wall (23) turned back towards their first flange (4a).

13. Method of manufacturing frames according to any one of Claims 10 to 12, **characterized in that** the said profiled member has a longitudinal rib (20) in the inner region where its aforementioned flanges (4a, 4b) meet.

14. Method of manufacturing frames according to any one of Claims 5 to 9, **characterized in that** the said profiled member comprises at least one first longitudinal channel (43) adjacent to a second longitudinal channel (50) and to a longitudinal slot (47) extending opposite this second channel (50).

15. Method of manufacturing frames according to Claim 14, **characterized in that** the said profiled member comprises, opposite its aforementioned slot (47), a free-standing wall (38a) which extends its wall (38) opposite its second channel (50) and this slot (47).

## Patentansprüche

1. Verfahren zur Bearbeitung von Profilen, bei dem die Profile, von denen mindestens eine vorbestimmte Bezugsfläche auf einer Bezugsfläche einer Maschine angeordnet ist, mittels mindestens eines einstellbaren Werkzeugs dieser Maschine Bearbeitungsvorgängen, insbesondere einem Bohrungs-, Fräs- oder Stanzvorgang, unterzogen werden, dadurch gekennzeichnet, daß man
die Position der Werkzeuge eines Satzes von fest verbundenen Werkzeugen (90, 91, 92), die an einem beweglichen Kopf der Maschine angebracht sind, bezüglich jener Bezugsfläche (94) der Maschine (80) voreinstellt, wobei die Einstellposition jedes Werkzeugs des Werkzeugsatzes bezüglich jener Bezugsfläche der Maschine entweder einem Bearbeitungsbereich der Seitenwand eines zu bearbeitenden ersten Profils oder einem anderen Bereich entspricht, der einem vertieften oder lateralen Abschnitt der Seitenwand eines zu bearbeitenden zweiten Profils mit unterschiedlichem Querschnitt oder unterschiedlicher Form gegenüber dem bzw. der des ersten Profils entspricht;
den Satz von Werkzeugen (90, 91, 92) bezüglich der zu bearbeitenden Profile (4), nachdem sie nacheinander an der Maschine angebracht wurden, so bewegt, daß der Bearbeitungsvorgang mittels des entsprechenden Werkzeugs des Satzes von Werkzeugen (90, 91, 92) in dem Bearbeitungsbereich des ersten Profils ausgeführt wird;
so daß das erste und das zweite Profil dank der Voreinstellung der Werkzeuge und der unterschiedlichen Form oder des unterschiedlichen Querschnitts des ersten und zweiten Profils den jeweils gewünschten Bearbeitungsvorgängen mittels des aus dem Werkzeugsatz gewählten Werkzeugs unterzogen werden, während dieses Werkzeug nicht auf das andere Profil trifft.

2. Bearbeitungsverfahren nach Anspruch 1, dadurch gekennzeichnet, daß die obengenannten Werkzeuge Drehbearbeitungswerkzeuge sind.

3. Bearbeitungsverfahren nach Anspruch 1, dadurch gekennzeichnet, daß die obengenannten Werkzeuge Stanzwerkzeuge (90, 91, 92) sind.

4. Bearbeitungsverfahren nach Anspruch 1, bei dem der auszuführende Vorgang ein Stanzvorgang ist, dadurch gekennzeichnet, daß man nach Einlegen eines Innenteils (34) in das zu bearbeitende Profil, wobei das Innenteil in Längsrichtung in dieses Profil eingreift, dieses zu bearbeitende Profil auf die Bezugsfläche der Maschine anordnet und den Stanzvorgang mittels mindestens eines Stanzwerkzeugs (90, 91, 92) des Werkzeugsatzes ausführt, um das Profil in einem vertieften Abschnitt des Teils nach innen zu verformen.

5. Verfahren zur Herstellung von Rahmen, die jeweils durch Verbindungsteile (34) verbundene Profile enthalten, wobei die Verbindungsteile jeweils in Längsrichtung in Kanäle der nebeneinanderliegenden Profile des Rahmens eingreifen, wobei die Profile der Rahmen, von denen mindestens eine vorbestimmte Bezugsfläche auf einer Bezugsfläche einer Maschine (80) angeordnet ist, mittels einstellbarer Stanzwerkzeuge, um sie mit den Verbindungsteilen zu verbinden dieser Maschine Stanzvorgängen unterzogen werden, dadurch gekennzeichnet, daß man
die Position der Werkzeuge von Sätzen von fest verbundenen Stanzwerkzeugen (90, 91, 92), die an einem beweglichen Kopf der Maschine (80) angebracht sind, bezüglich jener Bezugsfläche (94) der Maschine (80) voreinstellt, wobei die Einstellposition jedes Werkzeugs der Stanzwerkzeugsätze bezüglich jener Bezugsfläche der Maschine entweder einem Stanzbereich der Seitenwand eines erste Profile enthaltenden ersten Rahmens oder einem anderen Bereich entspricht, der einem vertieften oder lateralen Abschnitt eines zweiten Rahmens, der zweite Profile enthält, die einen unterschiedlichen Querschnitt oder eine unterschiedliche Form gegenüber dem bzw. der der ersten Profile aufweisen, entspricht;
den Satz von Stanzwerkzeugen (90, 91, 92) bezüglich der Rahmen, nachdem sie nacheinander an der Maschine angebracht wurden, so bewegt, daß der Stanzvorgang mittels des entsprechenden Stanzwerkzeugs des Satzes Werkzeugen (90, 91, 92) in dem Stanzbereich des ersten Rahmens ausgeführt wird;
so daß der erste und der zweite Rahmen dank der Voreinstellung der Stanzwerkzeuge (90, 91, 92) und der unterschiedlichen Form oder des unterschiedlichen Querschnitts der die Rahmen (2, 36) bildenden Profile (4, 37) mittels des aus dem Stanzwerkzeugsatz gewählten Stanzwerkzeugs den gewünschten Stanzvorgängen unterzogen werden, während kein Stanzwerkzeug auf den anderen Rahmen trifft.

6. Verfahren zur Herstellung von Rahmen nach Anspruch 5, dadurch gekennzeichnet, daß man
- den Rahmen (36) so vormontiert, daß seine einander gegenüberliegenden Abschnitte voneinander entfernt sind,
- die vorbestimmte Bezugsfläche (38) dieses Rahmens auf die Bezugsfläche (94) der Maschine plaziert,
- eine Platte (57) in dem Raum des Rahmens anordnet,
- die einander gegenüberliegenden Abschnitte des Rahmens so einander annähert, daß die Ränder der Platte in die Nuten des Rahmens (36) eingreifen, und
- den Stanzvorgang ausführt.

7. Verfahren zur Herstellung von Rahmen nach Anspruch 5 oder 6, dadurch gekennzeichnet, daß man
den Rahmen seitlich der Stanzwerkzeugsätze plaziert.

8. Verfahren zur Herstellung von Rahmen nach einem der Ansprüche 5 bis 7, dadurch gekennzeichnet, daß die Rahmen auf der einen Seite eine Bezugsfläche (28, 38) aufweisen und daß sie Bearbeitungsbereiche (96) aufweisen, die seitlich ausgeführt sind und von denen mindestens bestimmte der Bereiche von dem einen und dem anderen der Rahmen sich in gleichmäßigen Abständen bezüglich ihrer Bezugsfläche befinden und von denen die anderen Bereiche der einen und der anderen der Rahmen sich nicht entsprechen, wobei diese anderen Bereiche des einen der Rahmen vertieften oder lateralen Abschnitten des anderen Rahmens entsprechen.

9. Verfahren zur Herstellung von Rahmen nach einem der Ansprüche 5 bis 8, dadurch gekennzeichnet, daß jeder Rahmen (2, 36) durch Profile mit identischem Querschnitt gebildet wird.

10. Verfahren zur Herstellung von Rahmen nach einem der Ansprüche 5 bis 9, die Profile mit L-förmigem Querschnitt (4) enthalten, dadurch gekennzeichnet, daß jedes Profil in seinem ersten Schenkel (4a) zwei übereinanderliegende Längskanäle (14, 29) und in seinem zweiten Schenkel (4b) einen Längskanal (18) aufweist, der in Richtung seines ersten Schenkels (4a) bezüglich dessen Kanals (14), der ihm benachbart ist, nach außen versetzt ist.

11. Verfahren zur Herstellung von Rahmen nach Anspruch 10, dadurch gekennzeichnet, daß sein erster Schenkel (4a) zwischen seinen Kanälen (14, 29) Verbindungslängsstreifen (7) aus einem wärmeisolierenden Material aufweist.

12. Verfahren zur Herstellung von Rahmen nach Anspruch 10 oder 11, dadurch gekennzeichnet, daß der Rand seines zweiten Schenkels (4b) eine in Richtung seines ersten Schenkels (4a) zurückführende freie Wand (23) aufweist.

13. Verfahren zur Herstellung von Rahmen nach einem der Ansprüche 10 bis 12, dadurch gekennzeichnet, daß das Profil im inneren Verbindungsbereich seiner obengenannten Schenkel (4a, 4b) eine Längsrippe (20) aufweist.

14. Verfahren zur Herstellung von Rahmen nach einem der Ansprüche 5 bis 9, dadurch gekennzeichnet, daß das Profil neben einem zweiten Längskanal (50) und einer sich gegenüber diesem zweiten Kanal (50) erstreckenden Längsnut (47) mindestens einen ersten Längskanal (43) enthält.

15. Verfahren zur Herstellung von Rahmen nach Anspruch 14, dadurch gekennzeichnet, daß das Profil gegenüber seiner obengenannten Nut (47) eine freie Wand (38a) aufweist, die seine Wand (38) gegenüber seinem zweiten Kanal (50) und dieser Nut (47) verlängert.
